# EUROPÄISCHE PATENTSCHRIFT

(11) **EP 0 800 876 B1**
(45) Veröffentlichungstag und Bekanntmachung des Hinweises auf die Patenterteilung: **12.01.2000**
(21) Anmeldenummer: 97105817.7
(22) Anmeldetag: 09.04.1997
(51) Int. Cl.: B21F 1/02, B21D 3/05

(54) **Richtmaschine**
Straightening machine
Machine de dressage

(30) Priorität: 12.04.1996 AT 67296
(43) Veröffentlichungstag der Anmeldung: 15.10.1997
(73) Patentinhaber: PROGRESS AG, 39042 Brixen (IT)
(72) Erfinder: Nussbaumer, Erich, 39010 Nals (IT)
(74) Vertreter: Torggler, Paul Norbert

(56) Entgegenhaltungen:
- EP-A- 0 287 494
- EP-A- 0 620 058
- DE-A- 2 707 970
- US-A- 3 857 266
- PATENT ABSTRACTS OF JAPAN vol. 012, no. 484 (M-776), 16.Dezember 1988 & JP 63 203215 A (KAWAZOE KIKAI SEISAKUSHO:KK), 23.August 1988,

## Beschreibung

Die Erfindung betrifft eine Richtmaschine zum Ausrichten von Draht gemäß Oberbegriff des Patentanspruchs 1 mit einem Richtsatz, der mehrere in ihrer radialen Lage relativ zur Längsachse des Richtsatzes einstellbare Richteinheiten umfaßt. (sieche z.B. EP-A-0 287 494).

Eine Richtmaschine mit einstellbaren Richteinheiten ist aus der EP-A1-620-058 bekannt. Bei dieser Richtmaschine wird der Richtsatz von einem Rotor gebildet, der von einem Drehantrieb um seine Längsachse drehbar ist und der als Richteinheiten Richtdüsen umfaßt, durch die der auszurichtende Draht geführt wird. Die Richtdüsen sind radial verschiebbar gelagert und sie können in ihrer Lage gemeinsam über ein Verschubelement eingestellt werden, das schiefe Ebenen aufweist, die seitlich an den Haltern der Richtdüsen angreifen.

Nachteilig ist bei dieser Einrichtung, daß der Rotor ein relativ hohes Gewicht und somit ein hohes Trägheitsmoment beim Beschleunigen bzw. Bremsen aufweist, daß die Verstellung relativ grob ist und daß eine Anpassung an die Eigenschaften des Drahtes (z.B. dessen innere Spannungen je nach Herstellungsart) nur begrenzt möglich ist.

Bei anderen herkömmlichen Richtmaschinen werden die Richtdüsen einzeln manuell verstellt, was natürlich einen hohen Arbeitsaufwand mit sich bringt. Man sieht daher üblicherweise mehrere auf verschiedene Drahtdurchmesser eingestellte Rotoren vor, die bei Bedarf ausgetauscht werden.

Aus der EP-A1-619 154 ist eine Richtmaschine bekannt, bei der Richtsatz von mehreren Richtrollen gebildet wird, von denen jede zweite Richtrolle über einen Stellknopf in ihrer radialen Lage einstellbar ist. Auch bei dieser Richtmaschine ist die Umstellung auf einen anderen Drahtdurchmesser arbeitsaufwendig.

Aufgabe der Erfindung ist es, eine neuartige Richtmaschine bereitzustellen, durch welche die Nachteile der bisher bekannten Richtmaschinen überwunden werden und welche schnell und genau reproduzierbar auf verschiedene Drahtdurchmesser eingestellt werden kann.

Erfindungsgemäß gelingt dies bei einer Richtmaschine der eingangs genannten Art durch die Merkmale des Patentanspruchs 1.

Aufgrund der fernbedienten bzw. ferngesteuerten Einstellung der Richteinheiten muß sich der Operator nicht in den Gefahrenbereich der Maschine begeben.

Die Erfindung kann bei Richtmaschinen mit einem Rollenrichtsatz eingesetzt werden, bei dem die Richteinheiten durch Rollen gebildet werden, zwischen denen der Draht geführt ist. In einem bevorzugten Ausführungsbeispiel der Erfindung sind als Richteinheiten Richtdüsen vorgesehen, durch welche der Draht geführt ist. Dadurch, daß die Stelleinheiten beim Betrieb der Richtmaschinen von den Richteinheiten entkoppelt werden, kann die rotierende Masse gering gehalten werden.

Weitere Vorteile und Einzelheiten der Erfindung werden im folgenden anhand der beiliegenden Zeichnungen erläutert. In dieser zeigt:
Fig. 1 und Fig. 2 eine Seitenansicht einer erfindungsgemäßen Richtmaschine,
Fig. 2 eine Draufsicht auf die Richtmaschine von Fig. 1, wobei die Stellvorrichtung weggelassen worden ist,
Fig. 3 einen Schnitt entlang der Linie AA von Fig. 1 und
Fig. 4 ein anderes Ausführungsbeispiel der Erfindung.

Die in den Fig. 1 bis 3 gezeigte Richtmaschine weist einen um die Achse 1 drehbar gelagerten Rotor 2 auf, der die Richteinheiten 3 enthält. Der Rotor 2 wird über Keilriemen 4 und zugehörige Keilwellen 5 von einem Motor 6 angetrieben. Der auszurichtende Draht wird von einem Coil abgezogen und längs durch den Rotor der Richtmaschine geführt. In der Folge kann der ausgerichtete Draht zu einem geraden Rundstahlstab abgelängt werden.

Der Richtsatz 7 umfaßt im gezeigten Ausführungsbeispiel fünf als Richtdüsen 8 ausgebildete Richteinheiten 3, die bezüglich ihrer axialen Lage im Rotor 2 fixiert sind und radial , d.h. senkrecht zur Längsachse 1 des Richtsatzes 7 von einer Stellvorrichtung 10 einzeln einstellbar sind.

Die Richtdüse 8 weist eine Düsenplatte 9 auf, die die eigentliche Düse 11 enthält. Die Düsenplatte 9 ist im Düsenrahmen 12 über Führungsleisten 12a, die in Führungsnuten der Düsenplatte 9 eingreifen, verschiebbar gelagert. Die radiale Einstellung der Richtdüse 8 erfolgt über einen Spindeltrieb 13. Dieser wird von einem in der Düsenplatte 9 enthaltenen Hohlgewinde 9a und einer im Düsenrahmen 12 gelagerten Einstellschraube 14 gebildet.

Um die Einstellschraube gegen ungewolltes Verdrehen im Betrieb der Richtmaschine zu sichern, ist eine Rastvorrichtung 15 (siehe Fig. 2) vorgesehen, welche einen mit der Einstellschraube 14 starr verbundenen und mit radialen Bohrungen versehenen Rastring 16 sowie in einem Bolzen 17 gelagerte unter Federkraft stehende Rastkugeln umfaßt, die in die Bohrungen des Rastringes einrasten können. Neben der Verdrehsicherung wird durch die Rastvorrichtung eine definierte Winkelstellung der Einstellschraube 14 erreicht. Weiters ist eine mit der Einstellschraube 14 verstiftete Dichthülse 18 vorgesehen, um das Eindringen von Schmutz zu verhindern.

Die Stellvorrichtung 10 umfaßt mehrere den Richteinheiten 3 zugeordnete Stelleinheiten 20, wobei für jede Richteinheit 3 jeweils eine Stelleinheit 20 vorgesehen ist. Die Stelleinheiten 20 werden gemeinsam über eine Kette 21 angetrieben, welche über ein Kettenrad 22 von einem Stellantriebsmotor 23 angetrieben wird.

Die Stelleinheiten 20 weisen Stellwellen 24 auf, deren Stellnüsse 25 mit den Einstellschrauben 14 in Eingriff gebracht werden können. Zur Übertragung der Drehbewegung auf die Stellwellen 24 sind Klemmkupplungen vorgesehen, die von der Kette 21 über Kettenräder 26 angetriebene Keilmuffen 27 umfassen, in denen die Stellwellen 24, die als Keilwellen ausgebildet sind, gelagert sind. Die Stellwellen 24 sind in den Keilmuffen 27 daher drehfest aber von pneumatischen Kolben-Zylindereinheiten 28 axial verschiebbar gelagert und können von den Kolben-Zylindereinheiten 28 von einer ersten passiven Position in eine zweite aktive Position, in der sie mit der jeweiligen Einstellschraube in Eingriff sind, überführt werden.

Die Einstellung der Stelleinheiten erfolgt nun dadurch, daß zunächst der Rotor in die Einstellposition, in der sich die Verschiebeachse 29 der jeweiligen Richtdüse 8 mit der Achse 30 der Stelleinheit 20 deckt, gebracht wird. In der Folge wird eine der Stellwellen 24 mittels der Kolben-Zylindereinheit 28 in die aktive Position abgesenkt bis die Stellnuß 25 auf der Einstellschraube 14 sitzt. Über den Stellantriebsmotor 23 wird nun die Einstellschraube um den gewünschten Winkelbereich verdreht. Dabei kann zur Überwachung und Aufnahme der Drehbewegung der Einstellschraube 14 ein Drehgeber 31 vorgesehen sein. Es kann auch als Stellantriebsmotor 23 ein Schrittmotor vorgesehen sein, der um einen definierten Winkelbetrag gedreht werden kann, sodaß in diesem Fall kein Drehgeber nötig ist. Auf diese Weise kann eine definierte Stellung der Düse 11 angefahren werden und in einem elektronischen Speicher einer Steuereinrichtung abgespeichert werden. Anschließend wird die Stellwelle 24 zurückgefahren. Der Vorgang kann in der Folge für alle Richtdüsen 8 wiederholt werden.

Die Steuerung des Einstellvorganges kann von einem Benutzer über ein Bedienpult vorgenommen werden. Es ist aber auch möglich, eine Steuereinrichtung vorzusehen, die den gesamten Einstellvorgang anhand von zuvor abgespeicherten Einstellwerten automatisch und selbstätig ausführt.

Da beispielsweise in warmgewalzten und kaltgezogenen Drähten sehr unterschiedliche innere Spannungen auftreten, können einmal gefundene optimale Einstellungen für einen bestimmten Drahttyp und Drahtdurchmesser auf diese Weise einfach reproduziert werden.

Ein bedeutender Vorteil der erfindungsgemäßen Richtmaschine besteht darin, daß die rotierenden Massen des verstellbaren Rotors nur geringfügig höher sind als bei herkömmlichen nicht ferngesteuert versellbaren Rotoren.

Der Rotor kann als Richteinheiten anstelle von Richtdüsen auch Richtrollen aufweisen, über die der Draht geführt ist. Die Oberfläche einer solchen Richtrolle weist dabei im allgemeinen eine konkave, in etwa parabolische Profilierung auf. Die Richtrollen sind wiederum über Spindeltriebe in ihren radialen Lagen einstellbar und zum individuellen Einstellen der radialen Lagen der Richtrollen ist eine Stellvorrichtung vorgesehen, die der zuvor beschriebenen entspricht.

Der erfindungsgemäße Gedanke, eine Stellvorrichtung zum fernbedienbaren bzw. gesteuerten Einstellen der radialen Lager der Richteinheiten vorzusehen, ist nicht auf Richtmaschinen mit einem Rotorrichtsatz beschränkt, sondern auch bei Richtmaschinen mit einem feststehenden Rollenrichtsatz anwendbar, wie in Fig. 4 gezeigt. Die Stelleinheiten 20 der Stellvorrichtung 10 sind hier nur den oberen sechs Rollen 40 individuell zugeordnet. Genausogut könnten auch die unteren fünf Rollen 40 einzeln verstellbar ausgebildet sein. Die Stellvorrichtung 10 funktioniert wiederum auf genau die gleiche Weise wie zuvor beschrieben und zur radialen Verstellung der Rollen 40 kann wiederum ein Spindeltrieb vorgesehen sein. Bevorzugterweise werden in diesem Fall zwei der in Fig. 4 gezeigten Richtsätze verwendet, welche senkrecht aufeinander stehen und die der Draht nacheinander durchläuft.

## Patentansprüche

1. Richtmaschine zum Ausrichten von Draht mit einem Richtsatz (7), der mehrere in ihrer radialen Lage relativ zur Längsachse des Richtsatzes (7) einstellbare Richteinheiten (3) umfaßt, wobei die radialen Lagen einzelner Richteinheiten (3) des Richtsatzes (7) über eine Stellvorrichtung (10) ferngesteuert einstellbar sind, dadurch gekennzeichnet, daß die Stellvorrichtung (10) zumindest eine Stelleinheit (20) aufweist, die von einer ersten passiven Position, in der sie von den Richtenheiten (3) entkoppelt ist und in der der Ausrichtvorgang des Drahtes durchgeführt wird, in eine zweite aktive Position überführbar ist, in der sie mit der Richteinheit (3) zur Veränderung der radialen Einstellung derselben in Eingriff steht.

2. Richtmaschine nach Anspruch 1, dadurch gekennzeichnet, daß ein Bedienpult zur Fernbedienung bzw. -Steuerung der Stellvorrichtung (10) vorgesehen ist.

3. Richtmaschine nach einem der Ansprüche 1 bis 2, dadurch gekennzeichnet, daß eine Steuereinrichtung zur Steuerung der Stellvorrichtung (10) vorgesehen ist, wobei die Richteinheiten (3) von der Steuereinrichtung automatisch in ihrer Lage einstellbar sind.

4. Richtmaschine nach Anspruch 3, dadurch gekennzeichnet, daß die Steuereinrichtung einen Speicher zur Speicherung von Einstellungen der Richteinheiten (3) für verschiedene Drähte aufweist.

5. Richtmaschine nach einem der Ansprüche 1 bis 4, dadurch gekennzeichnet, daß jeweils ein Spindeltrieb (13) zur radialen Verstellung der Richteinheiten (3) vorgesehen ist.

6. Richtmaschine nach einem der Ansprüche 1 bis 5, dadurch gekennzeichnet, daß der Richtsatz (7) ein Rollenrichtsatz mit mehreren den Draht führenden Rollen (40) als Richteinheiten ist.

7. Richtmaschine nach einem der Ansprüche 1 bis 5, dadurch gekennzeichnet, daß der Richtsatz (7) einen drehbar gelagerten Rotor (2) aufweist.

8. Richtmaschine nach Anspruch 7, dadurch gekennzeichnet, daß der Rotor mehreren Richtrollen, über die der Draht geführt ist, als Richteinheiten aufweist.

9. Richtmaschine nach Anspruch 8, dadurch gekennzeichnet, daß die Richtrollen konkave Oberflächen zur Führung des Drahtes aufweisen.

10. Richtmaschine nach Anspruch 7, dadurch gekennzeichnet, daß der Rotor mehreren Richtdüsen (8), durch die der Draht geführt ist, als Richteinheiten (3) aufweist.

11. Richtmaschine nach Anspruch 10, dadurch gekennzeichnet, daß die Richtdüse eine Düsenplatte (9) aufweist, welche in einem Düsenrahmen (12) verschiebbar gelagert ist.

12. Richtmaschine nach Anspruch 11, dadurch gekennzeichnet, daß der Spindeltrieb (13) von einem in der Düsenplatte (9) enthaltenen Hohlgewinde (9a) und einer im Düsenrahmen (12) gelagerten und in das Hohlgewinde (9a) eingreifenden Einstellschraube (14) gebildet wird.

13. Richtmaschine nach Anspruch 12, dadurch gekennzeichnet, daß eine Rastvorrichtung (15) vorgesehen ist, welche in definierte Winkelpositionen der Einstellschraube (14) einrastet und eine Haltekraft zur Sicherung der Einstellschraube (14) gegen ein radiales Verdrehen aufbringt.

14. Richtmaschine nach einem der Ansprüche 1 bis 13, dadurch gekennzeichnet, daß die Stellvorrichtung (10) mehrere Stelleinheiten (20), die einzelnen Richteinheiten (3) Zugeordnet sind, aufweist.

15. Richtmaschine nach Anspruch 15, dadurch gekennzeichnet, daß die Anzahl der Stelleinheiten (20) der Anzahl der Richteinheiten (3) entspricht.

16. Richtmaschine nach Anspruch 14 oder 15. dadurch gekennzeichnet, daß die Stelleinheiten (20) jeweils Stellwellen (24) aufweisen, welche synchron von einem Stellantriebsmotor (23), vorzugsweise über eine Kette (21), angetrieben sind.

17. Richtmaschine nach Anspruch 16, dadurch gekennzeichnet, daß die Übertragung der Drehbewegung auf die Stellwellen (24) jeweils über eine Klemmkupplung erfolgt, welche vorzugsweise durch Keilmuffen (27), in denen die als Keilwellen ausgebildeten Stellwellen (24) gelagert sind, gebildet ist.

18. Richtmaschine nach Anspruch 16 oder 17, dadurch gekennzeichnet, daß die Stellwellen (24) jeweils axial verschiebbar gelagert sind und mittels Axialtrieben von einer ersten passiven Position in eine zweite aktive Position, in der die Einstellung der jeweiligen Richteinheit (3) erfolgt, überführbar sind.

19. Richtmaschine nach Anspruch 18, dadurch gekennzeichnet, daß die Axialtriebe jeweils doppelt wirkende Kolben-Zylindereinheiten (28), vorzugsweise Pneumatik-Kolben-Zylindereinheiten, sind.

20. Richtmaschine nach Anspruch 18 oder 19, dadurch gekennzeichnet, daß an den freien Enden der Stellwellen (24) mit den Einstellschrauben (14) der Richteinheiten (3) in Eingriff bringbare Stellnüsse (25) vorgesehen sind.

21. Richtmaschine nach einem der Ansprüche 1 bis 20, dadurch gekennzeichnet, daß ein Drehgeber zur Überwachung bzw. Aufnahme der von der Stellvorrichtung (10) durchgeführten Einstellung der Richteinheiten (13) vorgesehen ist.

## Claims

1. A straightening machine for straightening wire comprising a straightening assembly (7) including a plurality of straightening units (3) which are adjustable in their radial position relative to the longitudinal axis of the straightening assembly (7), wherein the radial positions of individual straightening units (3) of the straightening assembly (7) are adjustable under remote control by way of an adjusting device (10), characterised in that the adjusting device (10) has at least one adjusting unit (20) which can be transferred from a first passive position in which it is decoupled from the straightening units (3) and in which the wire straightening operation is effected into a second active position in which it is in engagement with the straightening unit (3) for altering the radial setting thereof.

2. A straightening machine according to claim 1 characterised in that there is provided a control desk for remote operation or control of the adjusting device (10).

3. A straightening machine according to one of claims 1 and 2 characterised in that there is provided a control device for controlling the adjusting device (10), wherein the straightening units (3) can be automatically adjusted in their position by the control device.

4. A straightening machine according to claim 3 characterised in that the control device has a storage means for storage of settings of the straightening units (3) for various wires.

5. A straightening machine according to one of claims 1 to 4 characterised in that there is provided a respective spindle drive (13) for radial displacement of the straightening units (3).

6. A straightening machine according to one of claims 1 to 5 characterised in that the straightening assembly (7) is a roller straightening assembly with a plurality of rollers (40) guiding the wire, as the straightening units.

7. A straightening machine according to one of claims 1 to 5 characterised in that the straightening assembly (7) has a rotatably mounted rotor (2).

8. A straightening machine according to claim 7 characterised in that the rotor has a plurality of straightening rollers over which the wire is guided as straightening units.

9. A straightening machine according to claim 8 characterised in that the straightening rollers have concave surfaces for guiding the wire.

10. A straightening machine according to claim 7 characterised in that the rotor has a plurality of straightening nozzles (8) through which the wire is guided as straightening units (3).

11. A straightening machine according to claim 10 characterised in that the straightening nozzle has a nozzle plate (9) which is mounted displaceably in a nozzle frame (12).

12. A straightening machine according to claim 11 characterised in that the spindle drive (13) is formed by a hollow screwthread (9a) contained in the nozzle plate (9) and an adjusting screw (14) which is mounted in the nozzle frame (12) and which engages into the hollow screwthread (9a).

13. A straightening machine according to claim 12 characterised in that there is provided a retaining device (15) which engages into defined angular positions of the adjusting screw (14) and applies a holding force to secure the adjusting screw (14) to prevent radial twisting.

14. A straightening machine according to one of claims 1 to 13 characterised in that the adjusting device (10) has a plurality of adjusting units (20) which are associated with individual straightening units (3).

15. A straightening machine according to claim 15 characterised in that the number of adjusting units (20) corresponds to the number of straightening units (3).

16. A straightening machine according to claim 14 or claim 15 characterised in that the adjusting units (20) nave respective adjusting shafts (24) which are driven synchronously by an adjusting drive motor (23), preferably by way of a chain (21).

17. A straightening machine according to claim 16 characterised in that transmission of the rotary movement to the adjusting shafts (24) is effected by way of a respective clamping coupling which is preferably formed by spline sleeves (27) in which the adjusting shafts (24) in the form of spline shafts are supported.

18. A straightening machine according to claim 16 or claim 17 characterised in that the adjusting shafts (24) are each axially displaceably supported and can be transferred by means of axial drives from a first passive position into a second active position in which setting of the respective straightening unit (3) is effected.

19. A straightening machine according to claim 18 characterised in that the axial drives are each double-acting piston-cylinder units (28), preferably pneumatic piston-cylinder units.

20. A straightening machine according to claim 18 or claim 19 characterised in that provided at the free ends of the adjusting shafts (24) are adjusting nuts (25) which can be brought into engagement with the adjusting screws (14) of the straightening units (3).

21. A straightening machine according to one of claims 1 to 20 characterised in that there is provided a rotary sensor for monitoring or recording the adjustment of the straightening units (13) which is effected by the adjusting device (10).

## Revendications

1. Machine de dressage pour redresser du fil avec un groupe de dressage (7) qui comprend plusieurs unités de dressage (3) réglables quant à leur position radiale par rapport à l'axe longitudinal du groupe de dressage (7), les positions radiales des différentes unités de dressage (3) du groupe de dressage (7) étant réglables de façon télécommandée par l'intermédiaire d'un dispositif de réglage (10), caractérisée en ce que le dispositif de réglage (10) présente au moins une unité de réglage (20) qui est transférable d'une première position passive, dans laquelle elle est désaccouplée des unités de dressage (3) et dans laquelle le processus de redressement du fil est effectué, à une deuxième position active, dans laquelle elle est mise en prise avec l'unité de dressage (3) pour modifier le réglage radial de celle-ci.

2. Machine de dressage selon la revendication 1, caractérisée en ce qu'un pupitre de manoeuvre est prévu pour la manoeuvre à distance ou la télécommande du dispositif de réglage (10).

3. Machine de dressage selon l'une des revendications 1 à 2, caractérisée en ce qu'un dispositif de commande pour assurer la commande du dispositif de réglage (10) est prévue, les unités de dressage (3) étant réglables automatiquement à leur position par le dispositif de commande.

4. Machine de dressage selon la revendication 3, caractérisée en ce que le dispositif de commande présente une mémoire pour mémoriser des réglages des unités de dressage (3) pour différents fils.

5. Machine de dressage selon l'une des revendications 1 à 4, caractérisée en ce que chaque fois une transmission à broche (13) est prévue pour assurer un réglage radial des unités de dressage (3).

6. Machine de dressage selon l'une des revendications 1 à 5, caractérisée en ce que le groupe de dressage (7) est un groupe de dressage à rouleaux ayant plusieurs rouleaux (40) guidant le fil et faisant office d'unités de dressage.

7. Machine de dressage selon l'une des revendications 1 à 5, caractérisée en ce que le groupe de dressage (7) présente un rotor (2), monté de façon à pouvoir tourner.

8. Machine de dressage selon la revendication 7, caractérisée en ce que le rotor présente plusieurs galets de dressage sur lesquels le fil est guidé, et faisant office d'unités de dressage.

9. Machine de dressage selon la revendication 8, caractérisée en ce que les galets de dressage présentent des surfaces concaves pour assurer le guidage du fil.

10. Machine de dressage selon la revendication 7, caractérisée en ce que le rotor présente plusieurs buses de dressage (8) à travers lesquelles le fil est guidé et faisant office d'unités de dressage (3).

11. Machine de dressage selon la revendication 10, caractérisée en ce que la buse de dressage présente une plaque à buse (9) qui est montée de façon à être déplaçable dans un cadre à buse (12).

12. Machine de dressage selon la revendication 11, caractérisée en ce que la transmission à broche (13) est constituée par un filetage creux (9a), contenu dans la plaque à buse (9), et une vis de réglage (14), montée dans le cadre à buse (12) et s'engageant dans le filetage creux (9a).

13. Machine de dressage selon la revendication 12, caractérisée en ce qu'est prévu un dispositif d'encliquetage (15) qui s'encliquette dans des positions angulaires définies de la vis de réglage (14) et applique une force de maintien pour assurer la vis de réglage (14) contre toute rotation radiale.

14. Machine de dressage selon l'une des revendications 1 à 13, caractérisée en ce que le dispositif de réglage (13) présente plusieurs unités de réglage (20) qui sont associées à des unités de dressage (3) individuelles.

15. Machine de dressage selon la revendication 14, caractérisé en ce que le nombre des unités de réglage (20) correspond au nombre des unités de dressage (3).

16. Machine de dressage selon la revendication 14 ou 15, caractérisée en ce que les unités de réglage (20) présentent chacune des arbres de réglage (24) entraînés de façon synchrone par un moteur d'entraînement de réglage (23) de préférence par l'intermédiaire d'une chaîne (21).

17. Machine de dressage selon la revendication 16, caractérisée en ce que la transmission du mouvement de rotation aux arbres de réglage (14) se fait chaque fois par l'intermédiaire d'un accouplement à serrage qui, de préférence, est constitué par des manchons clavetés (17), dans lesquels les arbres de réglage (24) réalisés sous la forme d'arbres clavetés sont montés.

18. Machine de dressage selon la revendication 16 ou 17, caractérisée en ce que les arbres de réglage (24) sont chacun montés déplaçables axialement et peuvent être transférés, au moyen de transmissions axiales, d'une première position passive à une deuxième position active, dans laquelle le réglage de l'unité de dressage (3) respective s'effectue.

19. Machine de dressage selon la revendication 18, caractérisée en ce que les transmissions axiales sont chacune des unités à piston et cylindre à double effet (28) de préférence, des unités à piston et cylindre pneumatiques.

20. Machine de dressage selon la revendication 18 ou 19, caractérisée en ce que des fouillots ou noix de réglage (25), pouvant être mises en prise avec les vis de réglage (14) des unités de dressage (3), sont prévues aux extrémités libres des arbres de réglage (24).

21. Machine de dressage selon l'une des revendications 1 à 20, caractérisée en ce qu'un capteur de rotation est prévu pour surveiller ou enregistrer le réglage, effectué par le dispositif de réglage (10), des unités de dressage (13).
